# EUROPÄISCHE PATENTSCHRIFT

(11) **EP 4 431 649 B1**
(45) Veröffentlichungstag und Bekanntmachung des Hinweises auf die Patenterteilung: **21.01.2026**
(21) Anmeldenummer: 24162616.7
(22) Anmeldetag: 11.03.2024
(51) Int. Cl.: D01H 7/48, B65H 57/06, D01H 13/04

(54) **FADENFÜHRERANORDNUNG SOWIE DAMIT AUSGESTATTETE SPINNSTELLE EINER RINGSPINNMASCHINE**
THREAD GUIDE ARRANGEMENT AND SPINNING UNIT OF A RING SPINNING MACHINE EQUIPPED WITH THE SAME
ENSEMBLE GUIDE-FIL ET POSTE DE FILAGE D'UN MÉTIER À FILER À ANNEAUX ÉQUIPÉ DE CELUI-CI

(30) Priorität: 13.03.2023 CH 2822023
(43) Veröffentlichungstag der Anmeldung: 18.09.2024
(73) Patentinhaber: Rieter AG, 8406 Winterthur (CH)
(72) Erfinder: FEDERER, Johannes, 8406 Winterthur (CH)

(56) Entgegenhaltungen:
- EP-A1- 3 521 490
- EP-A1- 4 023 799
- DE-A1- 3 126 141
- GB-A- 1 191 512
- ANONYMOUS: "Retaining Magnets GN 50.4 | Ganter", 9 December 2022 (2022-12-09), XP093188615, Retrieved from the Internet <URL:https://www.ganternorm.com/en/products/3.9-Holding-with-magnets/Retaining-magnets-disc-shaped/GN-50.4-Retaining-magnets-with-bore>

## Beschreibung

### TECHNISCHES GEBIET

Die vorliegende Erfindung betrifft eine Fadenführeranordnung.

Ferner wird eine Ringspinnmaschine mit wenigstens einer Spinnstelle zur Herstellung eines Garns beschrieben, wobei die Spinnstelle eine Fadenführeranordnung zur Führung eines zwischen einem Streckwerk und einer mit einer Hülse ausstattbaren Spindeleinheit der Spinnstelle verlaufenden strangförmigen Faserverbands aufweist.

Darüber hinaus wird ein Set zum Aufrüsten einer Spinnstelle zur Herstellung eines Garns einer Ringspinnmaschine beschrieben.

### TECHNOLOGISCHER HINTERGRUND

Fadenführungselemente zum Führen eines sich bewegenden Faserverbands (z.B. in Form eines so genannten Vorgarns bzw. einer Lunte oder eines Garns) kommen bei Spinn- und Spulmaschinen in unterschiedlichsten Ausführungen zum Einsatz. Eine gattungsgemässe Fadenführungsanordnung, welche an einer Spinnstelle einer Ringspinnmaschine zum Einsatz kommt, ist in der Regel zwischen einem Streckwerk und einer Ring- bzw. Spindelbank der Spinnstelle angeordnet und üblicherweise über eine Schraube oder ein sonstiges Befestigungsmittel lösbar mit einer Befestigungsvorrichtung wie beispielsweise einem Fadenführungsrohr oder einer Fadenführerstange der Spinnstelle der Ringspinnmaschine verbunden. Die Fadenführungsanordnung hat in diesem Fall die Aufgabe, den Faserverband zwischen dem Streckwerk und der Ring- bzw. Spindelbank zu führen und zu verhindern, dass sich eine in den Faserverband eingebrachte Drehung über die Fadenführungsanordnung bis in den Bereich des Streckwerks fortpflanzt.

Bekannte Ausführungen einer Fadenführungsanordnung für eine Spinnstelle einer Ringspinnmaschine umfassen eine Haltevorrichtung und eine Fadenführerklappe, an welchem ein Fadenführungselement lösbar befestig ist. Die Fadenführungsanordnung ist an einer Befestigungsvorrichtung (Fadenführungsrohr oder Fadenführerstange) der Spinnstelle der Ringspinnmaschine angebracht. Um die eben skizziert Aufgabe der Fadenführungsanordnung zu erfüllten ist das Fadenführungselement, insbesondere der Bereich, durch welchen der Faserverband verläuft, in der Spindelachse zu positionieren. Die Fadenführerklappe ist derart ausgestaltet, dass sich das Fadenführungselement während des Betriebs wie auch nach Manipulationen an der Spinnstelle der Ringspinnmaschine, bei welcher das Fadenführungselement bzw. die Fadenführerklappe beispielsweise in eine geöffnete Position (wie weiter unten erläutert) geschwenkt werden, in der Spindelachse befindet.

Ausführungen einer Fadenführungsanordnung für eine Spinnstelle einer Ringspinnmaschine sind beispielsweise in den Schriften EP 3 521 490 A1 und EP 4 023 799 A1 gezeigt. Dabei zeigt EP 3 521 490 A1 eine Fadenführungsanordnung umfassend eine Halterung, die am Ringspinnmaschinenrahmen befestigt ist, sowie einen Tragarm, welcher mit der Halterung verbunden ist. Am Tragarm lässt sich lösbar der Fadenführer befestigen. Ausserdem ist zum Öffnen der Anordnung ein Steuerarm vorgesehen. Dieser kann beispielsweise von einem Bedienroboter im Fall eines z. B. Fadenbruchs betätigt und gehalten werden oder alternativ manuell von einer Bedienperson. EP 4 023 799 A1 zeigt dieselbe Fadenführungsanordnung allerdings mit einem unterschiedlichen Fadenführer. Auch diese Ausführungsform weist einen Steuerarm bzw. Träger zum Manipulieren der Fadenführungsanordnung auf.

Bei dem Faserverbund handelt es sich um ein längliches Fasergebilde mit teilweise parallel verlaufenden Einzelfasern, die im Bereich zwischen dem Streckwerkausgang und dem Spinnring bzw. der Hülse zu einem Garn verdreht werden.

Sowohl der vom Streckwerk kommende Faserverbund als auch das Garn werden im Rahmen der Erfindung als Faserverband bezeichnet.

Im Rahmen eines Doffvorgangs an einer Spinnstelle der Spinnmaschine oder entlang der gesamten Spinnmaschine werden die Haltevorrichtungen an einer einzelnen Spinnstelle oder entlang der gesamten Spinnmaschine derart manipuliert, dass sich die Fadenführungselement (oder, wie im Stand der Technik genannt, die Fadenführer) in einer geöffneten Stellung befinden, d. h. in einer Stellung ausserhalb des Garnverlaufes, um beispielsweise Zugang zu den Spindeln und/oder Hülse zu gewähren. Der Doffvorgang kann automatisch oder manuell durchgeführt werden.

Beim Auftreten eines Garnbruchs an der Spinnstelle trennt sich ein zum Garn versponnener Faserverband meist zwischen dem Streckwerk und der Ring- bzw. Spindelbank, was dazu führt, dass entweder manuell über eine Bedienperson oder mit einem Bedienroboter wieder neu angesponnen werden muss. Hierzu kann das freie Ende des vom Streckwerk kommenden Faserverbunds mit dem bereits gesponnenen Garn von der Spindelbank bzw. von der auf der Spindelbank angeordneten mit einer Hülse bestückten Spindel oder mit einem freien Ende eines Hilfsgarns verbunden werden. In Fall eines Fadenbruchs ist die Zugänglichkeit zur Spindel bzw. der sich auf der Spindel befindlichen Hülse notwendig (Anspinnprozess). Das Fadenführungselement wird daher in eine geöffnete Stellung gebracht und sollen während den Prozessen (Anspinnprozess oder Doffprozess) zumindest teilweise geöffnet bleiben.

Das Öffnen der Fadenführungselemente bzw. der Fadenführerklappe, an welcher das Fadenführungselemente befestigt ist, erfolgt über ein in der Haltevorrichtung und der Fadenführerklappe vorgesehenes Gelenk. Das anschliessende Schliessen des Fadenführungselement bzw. der Fadenführerklappe erfolgt mittels einer vorgespannten Feder im Bereich des Gelenks. Diese Feder sorgt zudem dafür, dass sämtliche Fadenführungselemente bzw. sämtliche Fadenführerlappen während dem Spinnvorgang sicher verschlossen bleiben. Moderne Spinnmaschinen verfügen über ein automatisches Doffsystem. Im Rahmen des Doffvorgangs wird ein über die gesamte Spinnmaschine verlaufendes Rohr (auch Befestigungsvorrichtung wie bspw. Fadenführungsrohr oder -stange), an welchem die Haltevorrichtungen orts- und drehfest angebracht sind, nach oben (d. h. entgegen dem Fadenverlauf, in Richtung Streckwerk) gedreht, womit sämtliche Fadenführungselemente bzw. sämtliche Fadenführerklappen in eine quasi geöffnete Stellung gebracht werden, ohne dass sich dabei die einzelnen Fadenführungselement bzw. Fadenführerklappen öffnen (hier im Sinne von Öffnen relativ zum Fadenführungsrohr/-stange, zur Befestigungsvorrichtung). Während des Doffvorgangs ist sicherzustellen, dass sich die Fadenführungselemente bzw. die Fadenführerklappe nicht einzeln öffnen, was durch eine vorgespannte Feder im Bereich des Gelenks der Haltevorrichtung bzw. der Fadenführerklappe sichergestellt wird.

Es gibt indessen Operationen, die an einer Spinnstelle der Spinnmaschine durchgeführt werden, die das Halten der Fadenführungselemente bzw. der Fadenführerklappe in einer geöffneten Stellung erfordern. So zum Beispiel das Beheben eines Fadenbruchs oder das Durchführen einer Analyse und anschliessende Reparatur an einer oder mehrerer Spinnstellen der Spinnmaschine. Das Halten der Fadenführungselemente bzw. der Fadenführerklappen in einer geöffneten Stellung wird beispielsweise durch einen sogenannten Fadenführungsöffnungsmechanismus eines Bedienroboters durchgeführt, wobei die Fadenführeranordnung immer betätigt werden muss.

### DARSTELLUNG DER ERFINDUNG

Es ist Aufgabe der vorliegenden Erfindung, eine gegenüber dem Stand der Technik optimierte Fadenführeranordnung sowie eine damit ausgerüstete Spinnstelle einer Ringspinnmaschine bereitzustellen.

Die Aufgabe wird erfindungsgemäss durch eine Fadenführeranordnung sowie eine damit aus- bzw. aufgerüstete Ringspinnmaschine (bzw. eine oder mehrere Spinnstellen einer solchen) gemäss den Merkmalen der unabhängigen Patentansprüche gelöst. Ebenfalls wird ein Set mit den zum Aufrüsten einer Spinnstelle benötigten Bestandteile der erfindungsgemässen Fadenführeranordnung vorgeschlagen.

Das Wesen der Erfindung liegt in einer Fadenführeranordnung für eine Ringspinnmaschine, die eine an einer Befestigungsvorrichtung der Ringspinnmaschine orts- und drehfest anbringbare Haltevorrichtung und eine Fadenführerklappe umfasst. Die Fadenführerklappe ist dabei über ein Gelenk mit der Haltevorrichtung verbunden und relativ zur Befestigungsvorrichtung zwischen einer geöffneten und einer geschlossenen Stellung schwenkbar, wobei die Fadenführerklappe von einer Feder in die geschlossene Stellung gedrückt wird. Ausserdem ist die Fadenführerklappe derart ausgebildet ist, dass ein Fadenführungselement daran montierbar ist. Die Fadenführeranordnung zeichnet sich dadurch aus, dass sie einen Magneten umfasst, welcher in einem Bereich, in welchem die Haltevorrichtung orts- und drehfest an der Befestigungsvorrichtung angebracht ist, anbringbar ist, wobei der Magnet derart positioniert ist, dass er mit einer in einer geöffneten Stellung befindlichen Fadenführerklappe in Wirkverbindung steht.

Die Befestigungsvorrichtung ist jener Teil der Spinnstelle der Ringspinnmaschine bzw. der Ringspinnmaschine selber (im Sinne von Maschinenrahmen der Ringspinnmaschine), an welcher die erfindungsgemässe Fadenführeranordnung angebracht wird. Dabei handelt es sich beispielsweise um ein zwischen der Ringbank/Spindelbank und dem Streckwerk angeordnetes, sich über die gesamte Ringspinnmaschine erstreckendes Rohr, auch Fadenführungsrohr bzw. -stange genannt. An dem Fadenführungsrohr sind eine Vielzahl an Fadenführeranordnung, insbesondere die Haltevorrichtungen dieser Fadenführeranordnungen angebracht. Das für eine Befestigungsvorrichtung beispielhaft genannte Fadenführungsrohr kann in bestimmten Abständen Vertiefungen zur Aufnahme der Haltevorrichtungen der Fadenführerrohre aufweisen. Jeder Spinnstelle ist ein Bereich dieses Fadenführungsrohres zugeordnet und somit Teil der Spinnstelle.

Eine Haltevorrichtung ist derart ausgebildet, dass sie eine Befestigungsvorrichtung einer Ringspinnmaschine wie beispielsweise ein drehbares Fadenführungsrohr im Umfang umschliesst. Beispielsweise weist die Haltevorrichtung zwei über einen Befestigungsbereich verbundene scheibenförmige/manschettenförmige Haltebereiche auf, welche im Innendurchmesser derart bemessen sind, dass sie das Fadenführerrohr/die Befestigungsvorrichtung umschliessen. Zwischen den beiden scheibenförmigen Haltebereichen befindet sich ein beispielhafter Bereich, in welchem die Haltevorrichtung orts- und drehfest an der Befestigungsvorrichtung angebracht ist. Neben dem Halte- und Befestigungsbereich weist die Haltevorrichtung der Fadenführeranordnung einen Anschlussbereich für die Fadenführerklappe auf. Es handelt sich dabei um am Anschluss an die beiden scheibenförmigen Haltebereiche angeordnete Laschen, die mit jeweils einer Bohrung zur Aufnahme eines Gelenks, genauer einer Gelenksstange, versehen sind. Der Befestigungsbereich weist zum Beispiel eine Bohrung zur Aufnahme und Führung einer Schraube, mithilfe welcher die Haltevorrichtung der Fadenführeranordnung orts- und drehfest mit der Befestigungsvorrichtung der Ringspinnmaschine verbunden wird, auf. Vorteilhafterweise sind die genannten Bereiche, nämlich der Halte-, Befestigungs- und Anschlussbereich (= Fadenführerbogen) einstückig angefertigt. So kann der Fadenführerbogen aus einem gestanzten und anschliessend gebogenen Blech gefertigt sein. Diese Art der Fertigung ist entsprechend günstig.

Die orts- und drehfeste Verbindung zwischen der Befestigungsvorrichtung und der Haltevorrichtung der Fadenführeranordnung ist mechanischer Art und insbesondere eine Klemmverbindung. Zu diesem Zweck weist die Haltevorrichtung eine Öffnung auf, welche beispielsweise eine Schraube aufnimmt, um eine Klemmverbindung zwischen der Befestigungsvorrichtung und der Haltevorrichtung zu erzeugen. Alternative Verbindungen, wie beispielsweise Schnappverbindungen, sind nicht ausgeschlossen.

Die Fadenführerklappe ist über ein Gelenk mit der Haltevorrichtung verbunden und relative zur Befestigungsvorrichtung zwischen einer geöffneten und geschlossenen Stellung schwenkbar. Die entsprechende Schwenkachse verläuft parallel zur Achse der Befestigungsvorrichtung. Der Begriff geöffnet bedeutet in diesem Zusammenhang, dass sich das an der Fadenführerklappe angeordnete Fadenführungselement nicht in der Spindelachse befindet. Genauer befindet sich die für den Faserverband vorgesehen Öffnung oder Öse des Fadenführungselements nicht in der Spindelachse. Die Fadenführerklappe mit oder ohne daran befestigtem Fadenführungselement wird über das Gelenk nach oben (hier: entgegen dem Fadenverlauft, also in Richtung Streckwerk) geöffnet. Das Gelenk verfügt über eine vorgespannte Feder (beispielsweise Drehfeder oder Schenkelfeder), welche dafür sorgt, dass die Fadenführerklappe mit oder ohne daran befestigtem Fadenführungselement in eine geschlossene Stellung zurückschwenkt bzw. die Feder die Fadenführerklappe in die geschlossene Stellung drückt bzw. daran hindert, sich zu in eine geöffnete Stellung zu begeben. In einer geschlossenen Stellung befindet sich die Fadenführungsklappe bzw. das Fadenführungselement in der Spindelachse. Genau genommen befindet sich die für den Faserverband vorgesehen Öffnung/Öse des Fadenführungselements in der Spindelachse und die Fadenführungsklappe in einer entsprechenden Stellung. Aus senkrechter Sicht wird die geschlossene Stellung durch eine Begrenzung an der Haltevorrichtung definiert. Diese Begrenzung liegt beispielsweise im Bereich des Anschlussbereichs der Haltevorrichtung der Fadenführungsanordnung. Handelsübliche Fadenführungsanordnungen weisen entsprechende Begrenzungen auf.

Um das Fadenführungselement respektive die Fadenführeranordnung in die offene Position zu drücken, ist auf die die Feder eine Gegenkraft auszuüben. Dabei bezieht sich der Begriff Gegenkraft auf jegliche Kraft, die die Federkraft, der vorgespannten Feder, im Gelenk der Fadenführungsvorrichtung sowie die Schwerkraft, die naturgemäss auf die Fadenführerklappe mit oder ohne daran befestigtem Fadenführungselement wirkt, überwindet. Die Gegenkraft kann bekannterweise durch die Bedienperson oder eine entsprechende Gerätschaft aufgebracht werden. Die Bedienperson klappt manuell die Fadenführerklappe in Richtung Streckwerk hoch, sodass sich das Fadenführungselement bzw. die für den Faserverband vorgesehen Öffnung/Öse des Fadenführungselements nicht mehr in der Spindelachse befindet.

Wie erwähnt ist die Fadenführungsklappe vorteilhafterweise so ausgestaltet, dass sie ein Fadenführungselement aufnehmen kann. Zu diesem Zweck weist sie beispielsweise eine Öffnung zur Aufnahme einer Schraube auf, welche wiederum das Fadenführungselement an der Fadenführungsklappe fixiert. Diverse Lösungsvorschläge zum Fixieren eines Fadenführungselements an einer Fadenführungsklappe sind dem Fachmann bekannt.

Der Ausdruck «in einem Bereich, in welchem die Haltevorrichtung orts- und drehfest an der Befestigungsvorrichtung anbringbar ist» bedeutet in diesem Zusammenhang der Abschnitt der Befestigungsvorrichtung der Spinnstelle bzw. dem der Spinnstelle zugeordnete Abschnitt der Befestigungsvorrichtung der Ringspinnmaschine, welcher von der Haltevorrichtung bedeckt oder eingeschlossen ist und der Fadenführerklappe zugewandt ist. Wie erwähnt umfasst die Haltevorrichtung der Fadenführungsanordnung u. a. einen Haltebereich. Je nach Ausführungsform umschliesst und bedeckt dieser Haltebereich die Befestigungsvorrichtung vollumfänglich. Alternativ **bilden** zwei scheiben/manschettenförmige Halteelemente das Halteelement und umschliessen die Befestigungsvorrichtung. Der zwischen den beiden scheibenförmigen Halteelemente befindliche Bereich der Befestigungsvorrichtung ist ein Bereich, in welchem die Haltevorrichtung orts- und drehfest an der Befestigungsvorrichtung anbringbar ist.

Die Erfindung sieht vor, dass im Bereich, in welchem die Haltevorrichtung orts- und drehfest an der Befestigungsvorrichtung anbringbar ist, ein Magnet angeordnet ist. Dabei ist dieser Magnet derart positioniert, dass er mit der in einer geöffneten Stellung befindlichen Fadenführerklappe in Wirkverbindung steht.

Mit Wirkverbindung ist gemeint, dass die Fadenführerklappe mit oder ohne Fadenführungselement in geöffneter Stellung verharrt. Das heisst, dass der Magnet die Gegenkraft zur Federkraft und Schwerkraft von der geöffneten Stellung hin zur geschlossenen Stellung bildet und damit die Federkraft und die Schwerkraft überwindet.

Dabei ist der Magnet derart zu positionieren, dass er seine Haftkraft optimal auf die Fadenführerklappe ausüben kann. In Bezug auf die Befestigungsvorrichtung befindet sich der Magnet also, wie erwähnt, im Bereich, in welchem die Haltevorrichtung orts- und drehfest an der Befestigungsvorrichtung anbringbar ist, sowie im Bereich, welcher einem der Befestigungsvorrichtung zugewandten Ende der Fadenführerklappe gegenüberliegt - zumindest in der geöffneten Stellung. Sobald die Fadenführerklappe mit dem Magneten zusammenwirkt, gilt die Wirkverbindung als erstellt und der Magnet übt seine Haftkraft aus.

Die Haftkraft eines Magneten ist abhängig von dem Material des Magneten und seiner Magnetisierung (also z. B. Neodym N45), von dessen Volumen und von der Geometrie, insbesondere von den Seitenverhältnissen und der Positionierung des Magneten zum Haftgrund - hier: Befestigungsvorrichtung oder alternative die unten beschriebenen Halterung des Magneten.

Vorzugsweise wird die von einem Magnet erzeugte Haftkraft in seiner Grösse derart gewählt, dass die Fadenführerklappe in einer geöffneten Stellung gehalten wird. Das Schwenken in eine geschlossene Position wird so verhindert.

Vorzugsweise wird die von einem Magnet erzeugte Haftkraft in seiner Grösse derart gewählt wird, dass eine auf die Fadenführerklappe wirkende Schwerkraft sowie die von der vorgespannten Feder auf die Fadenführerklappe wirkende Federkraft überwunden wird und die Fadenführerklappe in der geöffneten Stellung gehalten wird.

Besonders vorteilhaft ist es, wenn der Magnet ein Permanentmagnet ist. Der Vorteil eines Permanentmagnetes besteht darin, dass die Haftkraft konstant bliebt und es keine Wartung benötigt. Der Verschleiss ist entsprechend gering.

Es zeigt sich von grossem Vorteil, wenn der Magnet in einer Halterung angeordnet ist. Durch die Halterung kann die Position des Magneten in Bezug auf die Befestigungsvorrichtung und die Fadenführerklappe festgelegt werden. Ausserdem kann die Halterung derart ausgestaltet sein, dass die Montage erleichtert wird. So kann die Halterung zylindrisch ausgeformte Laschen zum Eingriff mit der Gelenkstange aufweisen (laschenscharnier-ähnliche Konstruktion).

Weiter bringt es besondere Vorteile mit sich, wenn die Halterung an der Haltevorrichtung befestigt ist. Die Halterung des Magneten ist dabei beispielsweise an der Gelenkstange, welche je nach Ausführungsform, das Gelenk zwischen Fadenführerklappe und Haltevorrichtung bildet, verbunden ist. Auf diese Weise wird sichergestellt, dass die Position des Magneten eine Wirkverbindung mit der Fadenführerklappe in geöffneter Stellung erlaubt. Vorteilhafterweise erlaubt die Halterung das Anhaften des Magneten an der Befestigungsvorrichtung.

Als weitere Alternative ist denkbar, dass die Halterung des Magneten als Teil der Haltevorrichtung gefertigt ist - je nach Ausführungsform kann dies einstückig mit der Haltevorrichtung sein.

Neben der akkuraten Positionierung kann die Halterung und einem darin befindlichen Magneten der einfachen Aufrüstung einer Ringspinnmaschine bzw. einer Spinnmaschine dienlich sein. Je nach Ausgestaltung der Fadenführungsklappe und der Haltevorrichtung der Fadenführeranordung kann auf ein Ausmessen zur Findung der richtigen Position verzichtet werden. Dennoch ist sichergestellt, dass die Fadenführungsklappe in geöffneter Stellung mit dem Magneten in Wirkverbindung steht, wodurch die Fadenführungsklappe in geöffneter Stellung gehalten wird.

Die Halterung ist vorteilhafterweise aus einem Kunststoff gefertigt. Dadurch ist sie in ihrer Produktion günstig. Sollte die Halterung ersetzt werden müssen, kann der Magnet entfernt werden und in eine neue Halterung eingesetzt werden. Alternativ kann der Magnet direkt umspritzt werden und ist somit fix mit der Halterung verbunden. Das reduziert das Risiko, dass der Magnet aus der Halterung fällt.

Die Erfindung sieht ihrem Wesen nach die Bereitstellung einer Ringspinnmaschine mit wenigstens einer Spinnstelle zur Herstellung eines Garns vor. Dabei weist die Spinnstelle eine Fadenführeranordnung zur Führung eines zwischen einem Streckwerk und einer Garnspuleinheit der Spinnstelle verlaufenden strangförmigen Faserverband auf, welche erfindungsgemässe ausgebildet ist. Das heisst, dass die Spinnstelle zumindest über einen derart positionieren Magneten verfügt, dass die Fadenführungsklappe mit oder ohne Fadenführungselement in einer geöffneten Stellung gehalten werden kann. Vorteilhafterweise befindet sich der entsprechende Magnet in einer dafür vorgesehenen Halterung. Unter Garnspuleneinheit ist eine Spindel, die mit einer Hülse bestückt ist und fakultativ auf deiner Spulenbank angeordnet ist zu verstehen.

Weiter wird ein Set zum Aufrüsten einer Spinnstelle einer Ringspinnmaschine mit einer erfindungsgemässen Fadenführeranordnung beschrieben, wobei das Set mindestens einen Magneten umfasst. Zusätzlich kann eine Haltevorrichtung und eine Fadenführerklappe enthalten sein. Je nach Ausgestaltung der bestehenden Fadenführeranordnung, insbesondere Haltevorrichtung und Fadenführerklappe ist es ausreichend, einen Magneten mit oder ohne entsprechende Halterung für den Magneten zur Aufrüstung einer Spinnstelle bereitzustellen. Alternative umfasst das Set zusätzlich eine geeignete Haltevorrichtung (beispielsweise wie oben beschrieben) und/oder eine Fadenführerklappe.

### KURZE ERLÄUTERUNGEN ZU DEN FIGUREN

Weitere Vorteile der Erfindung sind in den nachfolgenden Ausführungsbeispielen beschrieben. Es zeigen, jeweils schematisch:
- Figur 1: eine Spinnstelle mit einer Fadenführeranordnung;
- Figur 2: Ansicht einer Ausführungsform der erfindungsgemässen Fadenführeranordnung in geschlossener Stellung;
- Figur 3: Ansicht einer Ausführungsform der erfindungsgemässen Fadenführeranordnung in offener Stellung;
- Figur 4: Schnitt einer bevorzugten Ausführungsform der erfindungsgemässen Fadenführeranordnung; und
- Figur 5: weitere Ansicht einer Ausführungsform der erfindungsgemässen Fadenführeranordnung in offener Stellung.

### WEGE ZUR AUSFÜHRUNG DER ERFINDUNG

**Figur** 1 zeigt eine Spinnstelle einer Ringspinnmaschine 0 mit einer schematisch dargestellten Fadenführeranordnung 1 zur Führung eines zwischen einem Streckwerk und einer mit einer Hülse ausstattbaren Spindeleinheit (zusammen Garnspuleneinheit) 0.3 der Spinnstelle verlaufenden strangförmigen Faserverbands 0.2.

Die Fadenführeranordnung 1 ist dabei zwischen dem Streckwerk und einer Spindelbank oder gegebenenfalls einer Ringbank (nicht dargestellt) angeordnet. Eine entsprechende Spinnstelle 0 einer Ringspinnmaschine kann mit einer erfindungsgemässe Fadenführeranordnung 1 ausgerüstet sein. Die Anordnung ist dabei dieselbe, sodass die Fadenführeranordnung 1 zwischen dem Streckwerk und einer Spindel- oder Ringbank (nicht dargestellt) angeordnet ist. Die Fadenführeranordnung 1 ist in Figur 1 mit einer Fadenführungsklappe 4 in sowohl einer geschlossenen als auch in einer geöffneten Stellung (in gestrichelten Linien) gezeigt. Die Befestigungsvorrichtung am Maschinenrahmen der Ringspinnmaschine ist in Fig. 1 nicht dargestellt. Sie erschliesst sich dem Fachmann aber aus der Position der Fadenführeranordnung 1 und insbesondere der Haltevorrichtung 3.

**Figur** 2 zeigt eine Ansicht einer Ausführungsform der erfindungsgemässen Fadenführeranordnung 1 in geschlossener Stellung. Es wird eine an der Befestigungsvorrichtung 2 (hier Fadenführungsrohr im Maschinenrahmen der Ringspinnmaschine) befestigte Fadenführeranordnung 1 in geschlossener Stellung gezeigt. Die Fadenführeranordnung 1 ist über die Haltevorrichtung 3 orts- und drehfest mit der Befestigungsvorrichtung 2 verbunden gezeigt. Die Fadenführerklappe 4 ist über ein Gelenk 5 und eine Feder 6 (hier nicht abgebildet) mit der Haltevorrichtung 3 verbunden, wobei die Fadenführerklappe 4 um das Gelenk 5 zwischen einer geöffneten und einer geschlossenen Stellung schwenkbar mit der Haltevorrichtung 3 verbunden ist. In der abgebildeten Ausführungsform der Erfindung ist ein Fadenführungselement 7 in der Form eines sogenannten Sauschwanzes dargestellt, welcher über eine Schraube mit der Fadenführerklappe 4 lösbar verbunden ist. Die Form des Fadenführungselements 7 kann frei gewählt werden. Beispiel sind beispielsweise aus den Schriften EP 3 521 490 A1 und EP 4 023 799 A1 bekannt. Auf der der Befestigungsvorrichtung 2 zugewandten Seite der Fadenführerklappe 4 ist im Bereich, in welchem die Haltevorrichtung 3 orts- und drehfest an der Befestigungsvorrichtung 2 angebracht ist, ein Magnet 8 positioniert. Der Magnet 8 wird in der abgebildeten Ausführungsform der Erfindung in einer Halterung 9 gehalten. Diese steht im Eingriff mit der Fadenführeranordnung 1, insbesondere mit der Haltevorrichtung 3. Der Magnet 8 ist so positioniert, dass er, sobald die Fadenführerklappe 4 geöffnet wird, mit dieser in Wirkverbindung steht. Dabei wird die Federkraft der Feder 6, welche in Figur 2 nicht ersichtlich ist, mit welcher die Fadenführerklappe 4 in eine geschlossene Stellung gezwungen wird (unter Berücksichtigung der Schwerkraft) mit einer genügend grossen Haftkraft überwunden. Die Haftkraft des hier abgebildeten Permanentmagneten bleibt über eine lange Zeit konstant. Das heisst, die Fadenführerklappe 4 bleibt in offener Stellung gehalten.

In der in Figur 2 dargestellten Ausführungsform der Erfindung dient zum einen die Halterung 9 des Magneten 8 als auch die Haltevorrichtung 3 der Positionierung des Magneten. Wie bereits erwähnt muss der Magnet 8 derart im Bereich der Haltevorrichtung 3 und/oder Befestigungsvorrichtung 2 der Ringspinnmaschine positioniert werden, dass er die Fadenführerklappe 4 in einer geöffneten Stellung halten kann, also damit in Wirkverbindung steht.

**Figur** 3 zeigt eine Ansicht einer Ausführungsform der erfindungsgemässen Fadenführeranordnung 1 in geöffneter Stellung. In Figur 3 wird insbesondere ersichtlich, wie die Fadenführungsklappe 4 durch die Haftkraft des Magneten 8 in einer geöffneten Stellung gehalten wird. In der gezeigten Ausführungsform der Erfindung steht das der Befestigungsvorrichtung 2 zugewandte Ende der Fadenführungsklappe 4 in direktem Kontakt mit dem Magneten 8. Der Magnet 8 ist in einer Halterung 9 gehalten und zwischen den beiden Haltebereichen 3.1 (hier: die Befestigungsvorrichtung umschliessende, manschetten- bzw. scheibenförmige Haltebereiche) angeordnet.

Ebenfalls in Figur 3 ersichtlich ist die Begrenzung 3.4 auf welche die Fadenführerklappe 4 in geschlossener Stellung aufliegt, um in einer bestimmten waagrechten Stellung zu verharren. In dieser Stellung befindet sich das Fadenführungselement 7 optimalerweise in der Spindelachse und führt den Faserverband 0.2.

**Figur** 4 zeigt einen Schnitt einer bevorzugten Ausführungsform der erfindungsgemässen Fadenführungsanordnung 1, die insbesondere eine mögliche Befestigung der Halterung 9 des Magneten 8 an der Haltevorrichtung 3 zeigt. In der abgebildeten Ausführungsform der Erfindung ist die Halterung 9 am Gelenk 5, genauer an der Gelenkstange befestigt. Auch zeigt Figur 4 den direkten Kontakt der Fadenführerklappe 4 mit dem Magneten 8. Die Wirkverbindung zwischen Magnet 8 und der Fadenführerklappe 4 kann auch ohne direkten Kontakt erzeugt werden. Dabei steht in das der Befestigungsvorrichtung 2 zugewandte Ende der Fadenführerklappe 4 mit dem Magneten 8 in direktem Kontakt bzw. in Wirkverbindung.

Ebenfalls zeigt Figur 4 die mit dem Gelenk 5 zusammenwirkende Feder 6. Es kann diese beispielsweise ein Drehfeder oder Schenkelfeder sein. Wesentlich ist, dass die Feder 6, wenn keine Gegenkraft ausgeübt wird (bspw. Haftkraft durch den Magneten) dafür sorgt, dass sich die Fadenführerklappe 4 mit oder ohne Fadenführungselement 7 wieder in die geschlossene Stellung schwenkt. In dieser Stellung befindet sich das Fadenführungselement 7 bzw. die zur Führung des Faserverbands 0.2 vorgesehene Öffnung/Öse in der Spindelachse.

**Figur 5** weitere Ansicht einer Ausführungsform der erfindungsgemässen Fadenführungsanordnung in offener Stellung. In dieser Ansicht sind die vier Bereiche der Haltevorrichtung 3 nochmals gezeigt: Haltebereich 3.1, welcher die Haltevorrichtung 3 orts- und drehfest an der Befestigungsvorrichtung 2 hält, wobei die Fixierung im Falle der dargestellten Ausführungsform der Erfindung durch die im Befestigungsbereich 3.3 aufgenommenen Schraube erfolgt. Eine die Schraube aufnehmende Öffnung ist zu diesem Zweck im Befestigungsbereich 3.3 der Haltevorrichtung 3 vorgesehen. Im jeweiligen Anschlussbereich 3.2 ist eine Öffnung zur Aufnahme des Gelenks, genauer der Gelenksstande, vorgehsehen. Über dieses Gelenk ist die Fadenführerklappe zwischen einer offenen und einer geschlossenen Stellung mit der Haltevorrichtung 3 verbunden. Wie genau diese 4 Bereiche ausgestaltet sind ist lediglich in Bezug auf die Schwenkbarkeit der Fadenführerklappe, der orts- und drehfesten Verbindung sowie der Ausbildung des Bereichs, in welchem die Haltevorrichtung 3 orts- und drehfest an der Befestigungsvorrichtung 2 anbringbar ist relevant, da diese zum einen die Positionierung des Magneten 8 ermöglichen, damit dieser mit der in einer geöffneten Stellung befindliche (d.h. in einer geöffnete Stellung geschwenkte Fadenführerklappe) Fadenführerklappe 4 in Wirkverbindung treten kann. Das heisst, dass die Haftkraft des Magneten, mit welchem beispielsweise das der Befestigungsvorrichtung 2 zugewandte Ende der Fadenführerklappe 4 in Wirkverbindung steht und sowohl die Federkraft der Feder 6 (Rückstellkraft) und Schwerkraft, die auf die Fadenführerklappe 4 mit oder ohne Fadenführungselement 7 wirkt, überwindet.

Die vorliegende Erfindung ist nicht auf die dargestellten und beschriebenen Ausführungsbeispiele beschränkt. Abwandlungen im Rahmen der Patentansprüche sind möglich.

## Patentansprüche

1. Fadenführeranordnung (1) für eine Ringspinnmaschine umfassend eine an einer Befestigungsvorrichtung (2) der Ringspinnmaschine orts- und drehfest anbringbare Haltevorrichtung (3), eine Fadenführerklappe (4), wobei die Fadenführerklappe (4) über ein Gelenk (5) mit der Haltevorrichtung (3) verbunden ist und relativ zur Befestigungsvorrichtung (2) zwischen einer geöffneten und einer geschlossenen Stellung schwenkbar ist, wobei die Fadenführerklappe (4) von einer Feder (6) in die geschlossene Stellung gedrückt wird, und wobei die Fadenführerklappe (4) derart ausgebildet ist, dass ein Fadenführungselement (7) daran montierbar ist **dadurch gekennzeichnet, dass** die Fadenführeranordnung (1) einen Magneten (8) umfasst, welcher in einem Bereich, in welchem die Haltevorrichtung(3) orts- und drehfest an der Befestigungsvorrichtung (2) angebraucht ist, anbringbar ist und wobei der Magnet (8) derart positioniert ist, dass er mit einer in einer geöffneten Stellung befindlichen Fadenführerklappe (4) in Wirkverbindung steht.

2. Fadenführeranordnung (1) gemäss Anspruch 1 **dadurch gekennzeichnet, dass** eine vom Magnet (9) erzeugte Haftkraft in ihrer Grösser derart gewählt wird, dass die Fadenführerklappe (4) in der geöffneten Stellung gehalten wird.

3. Fadenführeranordnung (1) gemäss einem der vorangegangenen Ansprüche, **dadurch gekennzeichnet, dass** der Magnet (8) ein Permanentmagnet ist.

4. Fadenführeranordnung (1) gemäss einem der vorangegangenen Ansprüche, **dadurch gekennzeichnet, dass** der Magnet (8) in einer Halterung (9) angeordnet ist.

5. Fadenführeranordnung (1) gemäss Anspruch 4, **dadurch gekennzeichnet, dass** die Halterung (9) an der Haltevorrichtung (3) befestigbar ist.

6. Fadenführeranordnung (1) gemäss Anspruch 4, **dadurch gekennzeichnet, dass** die Halterung (9) aus einem Kunststoff gefertigt ist.

7. Ringspinnmaschine mit wenigstens einer Spinnstelle (0) zur Herstellung eines Garns, wobei die Spinnstelle (0) eine Fadenführeranordnung (1) zur Führung eines zwischen einem Streckwerk und einer Garnspuleinheit der Spinnstelle verlaufenden strangförmigen Faserverband (0.2) aufweist **dadurch gekennzeichnet, dass** die Fadenführeranordnung (1) gemäss einem oder mehrerer der vorangegangenen Ansprüche ausgebildet ist.

## Claims

1. A yarn guide assembly (1) for a ring spinning machine, comprising a holding device (3) which can be attached to a fastening device (2) of the ring spinning machine in a stationary and rotationally fixed manner, a yarn guide flap (4), wherein the yarn guide flap (4) is connected to the holding device (3) via a joint (5) and can be pivoted relative to the fastening device between an open and a closed position, wherein the yarn guide flap (4) is pushed into the closed position by a spring (6), and wherein the yarn guide flap (4) is designed such that a yarn guide element (7) can be mounted thereon,
**characterized in that** the yarn guide assembly comprises a magnet (9) which can be attached in a region in which the holding device (3) is attached to the fastening device (2) in a stationary and rotationally fixed manner, and wherein the magnet (9) is positioned such that it is in operative connection with a yarn guide flap (4) located in an open position.

2. The yarn guide assembly (1) according to claim 1,
**characterized in that** a magnitude of an adhesive force generated by the magnet (9) is selected such that the yarn guide flap (4) is held in the open position.

3. The yarn guide assembly (1) according to any of the preceding claims, **characterized in that** the magnet (8) is a permanent magnet.

4. The yarn guide assembly (1) according to any of the preceding claims, **characterized in that** the magnet (8) is arranged in a holder (9).

5. The yarn guide assembly (1) according to claim 4,
**characterized in that** the holder can be fastened to the holding device (3).

6. The yarn guide assembly (1) according to claim 4, **characterized in that** the holder (9) is made of a plastic.

7. A ring spinning machine having at least one spinning unit (0) for producing a yarn (), wherein the spinning unit () has a yarn guide assembly (1) for guiding a strand-like fiber structure running between a drafting system and a yarn spooling unit of the spinning unit, **characterized in that** the yarn guide assembly is designed in accordance with one or more of the preceding claims.

## Revendications

1. Agencement formant guide-fil (1) pour une machine à filer à anneaux, comprenant un dispositif de maintien (3) pouvant être placé de manière fixe et rotative sur un dispositif de fixation (2) de la machine à filer à anneaux, une platine de guide-fil (4), dans lequel la platine de guide-fil (4) est reliée au dispositif de maintien (3) par l'intermédiaire d'une articulation (5) et peut pivoter par rapport au dispositif de fixation (2) entre une position ouverte et une position fermée, dans lequel la platine de guide-fil (4) est pressée dans la position fermée par un ressort (6), et dans lequel la platine de guide-fil (4) est réalisée de telle sorte qu'un élément de guide-fil (7) peut être monté sur celle-ci, **caractérisé en ce que** l'agencement formant guide-fil (1) comprend un aimant (8) qui peut être placé dans une zone dans laquelle le dispositif de maintien (3) est placé de manière fixe et rotative sur le dispositif de fixation (2), et dans lequel l'aimant (8) est positionné de telle sorte qu'il est en liaison fonctionnelle avec une platine de guide-fil (4) se trouvant dans une position ouverte.

2. Agencement formant guide-fil (1) selon la revendication 1, **caractérisé en ce qu'**une force adhésive générée par l'aimant (9) est choisie dans sa grandeur de telle sorte que la platine de guide-fil (4) est maintenue en position ouverte.

3. Agencement formant guide-fil (1) selon l'une des revendications précédentes, **caractérisé en ce que** l'aimant (8) est un aimant permanent.

4. Agencement formant guide-fil (1) selon l'une des revendications précédentes, **caractérisé en ce que** l'aimant (8) est disposé dans un élément de maintien (9).

5. Agencement formant guide-fil (1) selon la revendication 4,
**caractérisé en ce que** l'élément de maintien (9) peut être fixé sur le dispositif de maintien (3).

6. Agencement formant guide-fil (1) selon la revendication 4,
**caractérisé en ce que** l'élément de maintien (9) est conçu en une matière plastique.

7. Machine à filer à anneaux comportant au moins un poste de filature (0) pour la fabrication d'un fil, dans lequel le poste de filature (0) présente un agencement formant guide-fil (1) pour le guidage d'un assemblage de fibres (0.2) en forme d'écheveau s'étendant entre un banc d'étirage et une unité de bobinage de fil du poste de filature, **caractérisé en ce que** l'agencement formant guide-fil (1) est réalisé selon une ou plusieurs des revendications précédentes.
